# EUROPÄISCHE PATENTSCHRIFT

(11) **EP 0 358 670 B1**
(45) Veröffentlichungstag und Bekanntmachung des Hinweises auf die Patenterteilung: **09.03.1994**
(21) Anmeldenummer: 88903969.9
(22) Anmeldetag: 04.05.1988
(51) Int. Cl.: H05B 3/26, F24D 13/02, H05B 3/30

(54) **OBERFLÄCHENBELAG**
SURFACE COATING
REVETEMENT DE SURFACE

(43) Veröffentlichungstag der Anmeldung: 21.03.1990
(73) Patentinhaber: Acrylicon Norge AS, N-0362 Oslo 3 (NO)
(72) Erfinder: Hegstad, Björn, N-7081 Sjetnhaugan (NO)
(74) Vertreter: Hennig, Peter
(86) Internationale Anmeldenummer: NO8800036
(87) Internationale Veröffentlichungsnummer: WO8911202

(56) Entgegenhaltungen:
- WO-A-82/01293
- AT-B- 0 326 788
- DE-A- 1 778 570
- DE-A- 1 942 272
- DE-A- 2 208 118
- DE-A- 2 353 395
- FR-A- 1 509 157
- FR-A- 2 008 334
- NO-B- 0 157 730
- US-A- 1 349 136
- US-A- 3 694 622
- US-A- 3 694 622
- US-A- 4 220 848

## Beschreibung

Die Erfindung betrifft einen Oberflächenbelag der im Oberbegriff des Patentanspruches 1 bezeichneten Art. Ferner betrifft die Erfindung ein Verfahren zum Herstellen eines solchen Oberflächenbelages und eine Anwendung.

Aus der NO-B-157 730 sind Oberflächenbeläge bekannt, die Heizkabel aufweisen, welche durch Kunststoff abgedeckt sind, der an Ort und Stelle polymerisiert ist. In den Kunststoff sind Metallteile eingeschlossen, um die Wärme in Richtung auf die exponierte Oberfläche hin leiten zu helfen. Nichtsdestoweniger weisen derartige Beläge eine ungleichmäßige Oberflächenbeheizung auf mit örtlicher Beheizung entlang der Heizkabel und niedrigeren Temperaturen in den Bereichen zwischen den Heizkabeln. Um in den zwischen den Heizkabeln liegenden Bereichen der exponierten Oberfläche eine zum Verhindern des Vereisens bzw. zum Enteisen ausreichende Temperatur zu erzielen, ist insgesamt eine höhere Heizleistung erforderlich als für den angenommenen Fall wenigstens annähernd gleichmäßiger Wärmeabgabe an die exponierte Oberfläche des Belages. - In einem Ausführungsbeispiel erwähnt diese Druckschrift auch bereits den Einsatz des Oberflächenbelages auf einer Stahlplatte (Figur 2 der Druckschrift); für die besondere Problematik eines metallischen, also korrosiongefährdeten Untergrundes dann, wenn am Einsatzort mit nennenswertem Auftreten von Feuchtigkeit zu rechnen ist, wird in der Druckschrift jedoch keine Lösung angeboten. Insbesondere gibt diese Druckschrift keine Hinweise darauf, wie eine gleichmäßigere Temperaturverteilung auf der Oberfläche des Belages erzielt werden kann und insgesamt eine Energieersparnis erzielt werden kann, ohne die Funktion eines Belages wie im Fall der Erfindung zu beeinträchtigen.

Ferner beschreibt die AT-B-326 788 bereits eine elektrische Flächenheizung für Trittflächen von Fußböden, Treppen oder dgl., mit einer von einer Isolierschicht umgebenen Heizschicht, wobei über der Isolierschicht eine elektrisch leitende Schutzschicht und über dieser eine Deckschicht angeordnet ist. Die Deckschicht dient dazu, die Heizschicht und die Schutzschicht gegen mechanische Beschädigungen abzuschirmen. Um eine Möglichkeit zu schaffen, den Abnutzungsgrad der oberhalb der Heizschicht angeordneten Schichten deutlich und auffallend erkennbar werden zu lassen, haben die oberhalb der Heizschicht angeordneten Schichten, nämlich die Isolierschicht, die Schutzschicht und die Deckschicht, unterschiedliche, stark kontrastierende Farben. Damit ist dann in jedem Fall sofort ein Erkennen der jeweils freiliegenden Schicht und somit des Abnutzungsgrades möglich, was einen Hinweis auf den Grad der Notwendigkeit von Reparaturen darstellt. - Hinweise darauf, wie ein Oberflächenbelag für flächige Gebilde wie beispielsweise Schiffsdecks und Ölplattformen ausgeführt sein soll, damit zum Aufrechterhalten der erforderlichen Arbeitsbedingungen mit möglichst geringem Energieaufwand Vereisen verhindert bzw. Enteisen ermöglicht wird, dabei geringstmögliche Temperaturen entstehen zur Schonung aller Komponenten des Belages und der Belag unter Berücksichtigung der besonderen Einsatzbedingungen mit langer Haltbarkeit seine Aufgabe erfüllt, sind dieser Druckschrift nicht zu entnehmen.

Die FR-A-2 008 334 schlägt eine elektrische Flächenheizung vor, die sich als Raumheizung eignet und die darüberhinaus u.a. auch zum Verhindern des Vereisens bzw. zum Enteisen von Straßen, Brücken, Ausfahrten von Garagen oder steilen Rampen geeignet sein soll. Diese Flächenheizung kann aus drei an Ort und Stelle herzustellenden Kunststoffschichten aufgebaut sein, von denen die der Unterlage zugekehrte Schicht eine elektrisch isolierende Grundschicht bildet, die dem zu heizenden Raum zugekehrte Schicht eine elektrisch isolierende Deckschicht bildet und zwischen Grundschicht und Deckschicht eine Heizschicht eingebettet ist, die insgesamt elektrische Spannung führt und als solche an eine elektrische Stromversorgung angeschlossen wird. Diese Heizschicht besteht aus einem Kunststoff, der durch Einmischung von Graphit elektrisch leitfähig gemacht ist. Dadurch ist die Wärmeentstehung und -abgabe - elektrisch gleichmäßige Ausführung dieser Flächenheizung einmal unterstellt - zwangsläufig über die Fläche betrachtet gleichmäßig, so daß sich das Problem der Vergleichmäßigung der von linienförmig verlaufend und mit gegenseitigem Abstand verlegten Heizelemente abgegebenen Wärme und im Hinblick auf einen bestimmten Anwendungszweck anzustrebenden Minimierung des Energieverbrauches bei Einsatz gerade solcher Heizelemente garnicht stellt. - Für einen Einsatz unter harten, bezüglich Temperatur und Feuchtigkeit stark wechselnden Umgebungsbedingungen mit der Möglichkeit des Auftretens von lokal hohen mechanischen Belastungen wie auf Schiffen, Ölplattformen und dgl. ist diese Flächenheizung jedoch nicht geeignet.

Die WO-A-8201293 beschreibt ein großflächiges, plattenförmiges Heizelement, das aus einem plattenförmigen Träger mit auf einer Seite des Trägers angebrachten, elektrischen, in einem Einbettungsmaterial eingebetteten elektrischen Heizwendeln besteht. Dieses Heizelement aus Keramik ist bereits wegen seiner Sprödigkeit nicht für den Einsatz an Orten geeignet, an denen mit dem Auftreten verhältnismäßig hoher und wechselnder mechanischer Spannungen und Kräfte zu rechnen ist. Überdies scheidet eine Verlegung auf einer unebenen und darüberhinaus in ihrem Umrißverlauf äußerst Unterlage mit darüberhinaus kompliziertem Umrißverlauf wie z.B. einem Schiffsdeck oder einer Fläche einer Ölplattform aus verständlichen Gründen aus.

Die DE-A-1 942 272 beschreibt ebenfalls einen aus keramischem Material bestehenden Heizkörper, in den ein Heizleiter eingepreßt ist. Diesem Heizkörper haften im wesentlichen dieselben Nachteile an, wie sie zu dem Heizelement nach der WO-A-8201293 genannt worden sind.

Das wesentliche Ziel der vorliegenden Erfindung besteht darin, Mittel für eine Oberflächenbeheizung zu finden, insbesondere für Anwendungen im Freien, wie z.B. auf Schiffsdecks, Ölplattformen, Tanks und dgl., mit denen eine gleichmäßigere Temperatur zu erhalten ist als mit irgendeinem bekannten Oberflächenbelag, und welche verglichen mit aus Folien oder Platten hergestellten Heizelementen gleichzeitig die mechanischen und anderen Vorteile von Heizkabeln und anderen ähnlichen fadenförmigen Heizelementen haben. Weitere Ziele der Erfindung bestehen darin, den Energietransport zum Oberflächenbelag bis auf eine Höhe zu reduzieren, die ausreichend ist, die anstehenden Aufgaben durchführen zu können, zum Beispiel Enteisen einer Ölplattform durch die vom Heizkabel abgegebene Wärme. Ein weiteres Ziel der Erfindung besteht darin, Mittel zum schnellen Ableiten der Wärme vom Heizkabel zu finden, so daß dieses einen kleineren Durchmesser als irgend ein anderes Heizkabel haben kann.

Der Oberflächenbelag soll außerdem entsprechende mechanische Eigenschaften haben und soll auch haltbar und leicht zu verlegen sein. Eine mögliche Anwendung ist die Instandsetzung von Gebäuden mit normaler Türschwellenhöhe. Ein weiteres Ziel bestand darin, einen dünnen Belag zu entwickeln.

All diese Ziele können erreicht werden, indem ein Oberflächenbelag entsprechend dem kennzeichnenden Teil des Patentanspruches 1 ausgeführt wird. Andere vorteilhafte Ausführungsformen und Weiterbildungen der Erfindung sind in den Unteransprüchen 2 bis 4 angegeben.

Der unabhängige Aspruch 5 ist auf eine Anwendung des erfindungsgemäß aufgebauten Oberflächenbelages gerichtet; der unabhängige Anspruch 6 betrifft ein Verfahren zum Herstellen des erfindungsgemäßen Oberflächenbelages.

Mit der vorliegenden Erfindung wird zunächst einmal der Wärmeverlust in Richtung auf die Innenseite der betreffenden Oberfläche hin reduziert. Weiterhin wird die Wärme vom Heizkabel schnell abgeleitet ohne örtliche Überheizung der exponierten Oberfläche. Das Ergebnis wird ein Temperaturausgleich sein, der es möglich macht, das Maximum der Oberflächentemperatur zu verringern auf eine minimale Temperatur zum Aufrechterhalten der erforderlichen Arbeitsbedingungen. Dies hat natürlich Energieeinsparungen zur Folge, die bei großen Flächenausdehnungen wie sogenannten Offshore-Plattformen, Bohrgerüsten und Schiffen beträchtliche Größe haben können.

Die Figur zeigt einen Schnitt durch eine Oberfläche, die von einem Belag entsprechend der vorliegenden Erfindung bedeckt ist.

Im Beispiel nach der Zeichnung ist die Fläche 1 eine Stahlplatte, kann aber ebenso aus anderen Arten flächiger Gebilde aus Metall bestehen oder aus Materialien wie Spanplatte, Verbundstoffen (Laminaten), Beton oder ähnlichem. Eine wichtige Wirkung des Belages besteht darin, daß er den Wärmetransport in Richtung auf die Fläche 1 zu reduzieren soll, da dies Wärmeverlust bedeuten kann und im schlimmsten Fall zur Überhitzung empfindlicher Elemente führen kann.

Die Fläche 1 ist zum Auslegen eines Heizkabels 2 vorbereitet, indem eine Grundschicht 3 einer elektrisch isolierenden Substanz verwendet ist, die vorzugsweise geringe Wärmeleitfähigkeit aufweist. Dies kann ein Kunststoff sein, der an Ort und Stelle polymerisiert. Auch können bestimmte Verstärkungen in den Kunststoff eingeschlossen sein, wie zum Beispiel Glasfasergeflechte. Eine weitere Möglichkeit besteht darin, eine Grundschicht 3 auf eine Schicht aus wärmeisolierendem Material wie zum Beispiel einer porösen Kunststoffplatte zu verlegen.

Eine Alternative zu dem Heizkabel stellen fadenförmige Heizelemente dar wie Heizfolienbänder.

Das Heizkabel 2 kann eines der üblichen, bekannten Art sein, welches im Hinblick auf den besonderen Anwendungsfall mit passender Dichte und Leistungsfähigkeit verlegt ist. Das Kabel kann während der Polymerisation durch einen Kleber oder andere zweckmäßige Mittel in seiner Lage gesichert werden. Die Erfindung ermöglicht es, den Kabeldurchmesser zu reduzieren durch Verwendung geringerer Isolation als es bisher üblich ist.

Über dem Heizkabel 2 wird die erste Abdeckschicht oder Wärmeleitungsschicht 4 aus einem Kunststoffgemisch gebildet, zum Beispiel einem Acrylstoff. Diese Schicht besteht und umschließt Stückchen oder Teilchen 5 eines Materials mit hoher Wärmeleitfähigkeit. Passende Materialien für diesen Zweck schließen Stahlspäne ein, oder Späne oder Schnitzel aus anderen Metallen oder Keramik. Obwohl der Anteil dieser Teilchen bis auf 10 - 40 % ausgedehnt werden kann, wird er normalerweise bei 5 - 10 % liegen.

Im Anschluß daran wird eine Deckschicht 6 aus Kunststoff auf die Wärmeleitschicht 4 gelegt. Die Deckschicht 6 enthält keine Metallspäne oder wärmeleitfähige Materialien. Da diese Schicht als Wärmeausgleichsschicht wirken soll, hat sie eine beträchtlich niedrigere Leitfähigkeit als die Wärmeleitschicht 4, zahlenmässig ausgedrückt zwischen 20 - 60 % weniger Leitfähigkeit. Der Schicht 6 können Teilchen zugesetzt sein um ihre Haltbarkeit zu verbessern, oder sie kann eine äußere Deckschicht tragen (nicht dargestellt), die aus haltbarem Material bestehen könnte, welches im Vergleich zur Deckschicht 6 unterschiedliche thermische Charakteristiken haben könnte.

### Beispiel :

Nach dem Entfetten der Stahlplatten einer Deckplattform wurde eine Grundschicht aus Acrylmaterial aufgebracht, und zwar zwischen 2 - 4 mm Dicke. Nachdem das Material ausgehärtet war, wurde ein Heizkabel aufgelegt und in der vorgegebenen Position zeitweise durch einen Kleber gehalten. Das Heizkabel wurde derart ausgelegt, daß es das Deck mit Zwischenräumen von ungefähr 10 cm überzog. Das Kabel wurde dann durch eine Acrylmasse abgedeckt, die mit Stahlspänen vermischt war (25 % der Mischung bestanden aus Stahlspänen). Diese Schicht war ungefähr 15 mm dick. Darauf wurde eine weitere Schicht von 1 - 2 mm acrylischen Kunststoffes gebracht. Messungen zeigten, daß die Temperaturschwankungen auf der Oberfläche ungefähr 0,1^{o} C betrugen, bei einer Kabelleistung von 400 W/m².

Bei einem zweiten Beispiel wurde 1 l Kunststoffmasse "Silikal 1061 FR" mit 3 kg Quarzsand, 0,6 kg Aluminiumnadeln und einem Beschleuniger gemischt. Diese Masse diente zum Aufbau der Wärmeleitschicht 4. Dann wurde eine zweite, mit Ausnahme der Aluminiumnadeln aus denselben Substanzen bestehende Schicht mit etwa 2 - 4 mm Dicke als Deckschicht auf die erwähnte Wärmeleitschicht gebracht. Hieraus entstand ebenfalls ein befriedigender Oberflächenbelag.

Obwohl gefunden wurde, daß acrylischer Kunststoff besonders geeignet ist, ist auch die Anwendung anderer Kunststoffe in einem fließfähigen Zustand möglich.

Die wärmeleitfähigen Teilchen können eine Anzahl unterschiedlicher Formen haben. Hierin eingeschlossen sind Fasern, Schnitzel oder Granulat. Diese Teilchen können aus Stahl bestehen, aus Aluminium oder anderen Metallen, Mischungen oder aus Keramik mit hoher Wärmeleitfähigkeit. Die Deckschicht 6 kann auch aus keramischen Ziegein bestehen.

Der Oberflächenbelag entsprechend der vorliegenden Erfindung kann auch für andere Zwecke als zum Heizen von exponierten Oberflächen verwendet werden. Derartige Anwendungen schließen Tanks und tragende Gebilde oder Gerüste ein.

## Patentansprüche

1. Oberflächenbelag mit einem von einer Kunststoffmasse eingeschlossenen Heizkabel oder einem ähnlichen fadenförmigen Heizelement, insbesondere zum Verhindern des Vereisens bzw. zum Enteisen von flächigen Gebilden wie Schiffsdecks, Ölplattformen, Tanks, Gerüsten und anderen exponierten Oberflächen,
a) mit einer auf das flächige Gebilde aufgebrachten, aus einem fließfähigen, an Ort und Stelle polymerisierbaren Kunststoff bestehenden, elektrisch isolierenden Grundschicht (3),
b) mit einem auf der Grundschicht (3) angeordneten Heizkabel (2) oder ähnlichen fadenförmigen Heizelement,
c) und mit einer das Heizkabel (2) oder das ähnliche fadenförmige Heizelement abdeckenden, aus einem fließfähigen, an Ort und Stelle polymerisierbaren Kunststoff bestehenden und Teilchen (5) hoher Wärmeleitfähigkeit enthaltenden Wärmeleitschicht (4),
dadurch gekennzeichnet,
daß zum Verringern des Maximums der Oberflächentemperatur auf eine minimale Temperatur zum Aufrechterhalten der erforderlichen Arbeitsbedingungen und zum Erhöhen der Haltbarkeit des Oberflächenbelages
d) auf die Wärmeleitschicht (4) eine als Wärmeausgleichsschicht wirkende Deckschicht (6) aus einem Material mit erheblich niedrigerer Wärmeleitfähigkeit, z.B. ungefähr der Hälfte der Wärmeleitfähigkeit der Wärmeleitschicht (4), aufgebracht ist.

2. Oberflächenbelag nach Anspruch 1, dadurch gekennzeichnet, daß die Deckschicht (6) als Zusatz besonders haltbares Material, wie z. B. gekörnten Quarz, aufweist.

3. Oberflächenbelag nach Anspruch 1, dadurch gekennzeichnet, daß die Deckschicht (6) aus einem Kunststoff, z.B. einem acrylischen Kunststoff besteht, der an Ort und Stelle polymerisiert ist.

4. Oberflächenbelag nach Anspruch 1, dadurch gekennzeichnet, daß die Deckschicht (6) aus keramischen Ziegeln besteht.

5. Anwendung eines durch Einsatz fließfähiger, an Ort und Stelle polymerisierbarer Kunststoffe, insbesondere Akrylharz, herzustellenden Oberflächenbelages mit einer zum Verringern des Maximums der Oberflächentemperatur auf eine minimale Temperatur zum Aufrechterhalten der erforderlichen Arbeitsbedingungen dienenden, als Wärmeausgleichsschicht wirkenden Deckschicht (6), einer ein Heizkabel (2) oder ein ähnliches fadenförmiges Heizelement einschließenden, wärmeleitfähige Teilchen enthaltenden Wärmeleitschicht (4) und einer darunter befindlichen Grundschicht (3) auf einem flächigen Gebilde (1) wie einem Schiffsdeck, einer Ölplattform, einem Tank, einem Gerüst oder einer anderen exponierten Oberfläche zum Zweck des Verhinderns des Vereisens bzw. zum Enteisen, bei dem die Wärmeleitfähigkeit der Deckschicht (6) erheblich niedriger, z.B. um die Hälfte niedriger ist als die Wärmeleitfähigkeit der Wärmeleitschicht (4).

6. Verfahren zum Herstellen eines Oberflächenbelages mit einem von einer Kunststoffmasse eingeschlossenen Heizkabel oder einem ähnlichen fadenförmigen Heizelement, insbesondere zum Verhindern des Vereisens bzw. zum Enteisen von flächigen Gebilden wie Schiffsdecks, Ölplattformen, Tanks, Gerüsten und anderen exponierten Oberflächen,
a) bei dem auf das flächige Gebilde zunächst eine aus einem fließfähigen, an Ort und Stelle polymerisierbaren Kunststoff bestehende, elektrisch isolierende Grundschicht (3) aufgebracht wird,
b) bei dem ferner auf der Grundschicht (3) ein Heizkabel (2) oder ein ähnliches fadenförmiges Heizelement verlegt wird,
c) und bei dem sodann eine das Heizkabel (2) oder das ähnliche fadenförmige Heizelement abdeckende, aus einem fließfähigen, an Ort und Stelle polymerisierbaren Kunststoff bestehende und Teilchen (5) hoher Wärmeleitfähigkeit enthaltende Wärmeleitschicht (4) aufgebracht wird,
dadurch gekennzeichnet,
daß zum Verringern des Maximums der Oberflächentemperatur auf eine minimale Temperatur zum Aufrechterhalten der erforderlichen Arbeitsbedingungen und zum Erhöhen der Haltbarkeit des Oberflächenbelages
d) auf die Wärmeleitschicht (4) eine als Wärmeausgleichsschicht wirkende Deckschicht (6) aus einem Material mit erheblich niedrigerer Wärmeleitfähigkeit, z.B. ungefähr der Hälfte der Wärmeleitfähigkeit der Wärmeleitschicht (4) aufgebracht wird.

7. Verfahren nach Anspruch 6, dadurch gekennzeichnet, daß der Deckschicht (6) Teilchen zugesetzt werden zum Verbessern der Haltbarkeit.

8. Verfahren nach Anspruch 6, dadurch gekennzeichnet, daß auf die Deckschicht (6) eine äußere Deckschicht aus haltbarem Material aufgebracht wird.

## Claims

1. A surface coating with a heating cable or a similar filamentary heating element enclosed by a plastic mass, particularly for preventing the icing-up or for the de-icing of flat formations such as ships' decks, oil platforms, tanks, frameworks and other exposed surfaces,
a) with an electrically insulating base layer (3), consisting of a free-flowing plastic material which can be polymerised in situ, applied to the flat formation,
b) with a heating cable (2) or similar filamentary heating element disposed on the base layer (3),
c) and with a thermally conducting layer (4), consisting of a free-flowing plastic material which can be polymerised in situ and which contains particles (5) of high thermal conductivity, covering the heating cable (2) or the similar filamentary heating element,
characterised in that
in order to reduce the maximum surface temperature to a minimal temperature for maintaining the requisite operating conditions and in order to increase the durability of the surface coating
d) a covering layer (6) acting as a thermal compensation layer and comprising a material with a significantly lower thermal conductivity, e.g. with about half the thermal conductivity of the thermally conducting layer (4), is applied to the thermally conducting layer (4).

2. A surface coating according to claim 1, characterised in that the covering layer (6) comprises a particularly durable material, such as granular quartz for example, as an additive.

3. A surface coating according to claim 1, characterised in that the covering layer (6) consists of a plastic material, e.g. of an acrylic plastic material, which is polymerised in situ.

4. A surface coating according to claim 1, characterised in that the covering layer (6) consists of ceramic tiles.

5. The application of a surface coating, to be produced by the use of free-flowing plastic materials which can be polymerised in situ, particularly acrylic resin, with a covering layer (6) acting as a thermal compensation layer and serving to reduce the maximum surface temperature to a minimal temperature for maintaining the requisite operating conditions, with a thermally conducting layer (4) containing thermally conductive particles and enclosing a heating cable (2) or a similar filamentary heating element, and a base layer (3) situated below the thermally conducting layer, to a flat formation (1) such as a ship's deck, an oil platform, a tank, a framework or another exposed surface, for the purpose of preventing icing-up or for de-icing, wherein the thermal conductivity of the covering layer (6) is significantly lower, e.g. is lower by half, than the thermal conductivity of the thermally conducting layer (4).

6. A process for producing a surface coating with a heating cable or a similar filamentary heating element enclosed by a plastic mass, particularly for preventing the icing-up or for the de-icing of flat formations such as ships' decks, oil platforms, tanks, frameworks and other exposed surfaces,
a) wherein an electrically insulating base layer (3), consisting of a free-flowing plastic material which can be polymerised in situ, is first applied to the flat formation,
b) wherein in addition a heating cable (2) or similar filamentary heating element is laid on the base layer (3),
c) and wherein a thermally conducting layer (4), consisting of a free-flowing plastic material which can be polymerised in situ and which contains particles (5) of high thermal conductivity, and which covers the heating cable (2) or the similar filamentary heating element, is then applied,
characterised in that
in order to reduce the maximum surface temperature to a minimal temperature for maintaining the requisite operating conditions and in order to increase the durability of the surface coating
d) a covering layer (6) acting as a thermal compensation layer and comprising a material with a significantly lower thermal conductivity, e.g. with about half the thermal conductivity of the thermally conducting layer (4), is applied to the thermally conducting layer (4).

7. A process according to claim 6, characterised in that particles are added to the covering layer (6) to improve the durability.

8. A process according to claim 6, characterised in that an outer covering layer of durable material is applied to the covering layer (6).

## Revendications

1. Revêtement superficiel comportant un câble chauffant ou un élément chauffant filiforme analogue inclus dans une masse de matière plastique, visant en particulier à s'opposer au gel ou à dégivrer des surfaces de constructions telles que des ponts de bateaux, des plates-formes pétrolières, des réservoirs, des échafaudages et d'autres surfaces exposées, comprenant
a) une couche de fond (3) isolante électrique, déposée sur la surface de construction, et constituée d'une matière plastique à écoulement libre, polymérisable sur place,
b) un câble chauffant (2) ou un élément chauffant filiforme analogue, disposé sur la couche de fond (3),
c) et une couche conductrice de chaleur (4) recouvrant le câble chauffant (2) ou l'élément chauffant filiforme analogue, constituée d'une matière plastique à écoulement libre, polymérisable sur place, et contenant des particules (5) de conductibilité thermique élevée,
caractérisé en ce que, pour diminuer la température superficielle maximale à une température minimale, afin de maintenir les conditions de travail requises et d'augmenter la durée de vie du revêtement superficiel,
d) on dépose sur la couche conductrice de chaleur (4) une couche extérieure (6) agissant comme une couche d'équilibrage de chaleur, constituée d'une matière présentant une conductibilité thermique sensiblement plus faible, par exemple d'environ la moitié de la conductibilité thermique de la couche conductrice de chaleur (4).

2. Revêtement superficiel selon la revendication 1, caractérisé en ce que la couche extérieure (6) contient comme additif une matière particulièrement résistante, telle par exemple que des grains de quartz.

3. Revêtement superficiel selon la revendication 1, caractérisé en ce que la couche extérieure (6) consiste en une matière plastique, par exemple en une matière plastique acrylique, qui est polymérisée sur place.

4. Revêtement superficiel selon la revendication 1, caractérisé en ce que la couche extérieure (6) consiste en briques de céramique.

5. Application d'un revêtement superficiel préparé en utilisant des matières plastiques à écoulement libre, polymérisables sur place, en particulier une résine acrylique, et comportant, pour diminuer la température superficielle maximale à une température minimale, afin de maintenir les conditions de travail requises, une couche extérieure (6) agissant comme une couche d'équilibrage de chaleur, une couche conductrice de chaleur (4) incluant un câble chauffant (2) ou un élément chauffant filiforme analogue, et contenant des particules conductrices de chaleur, et une couche de fond (3) sous-jacente disposée sur une surface de construction (1) telle qu'un pont de bateau, une plate-forme pétrolière, un réservoir, un échafaudage ou une autre surface exposée, dans le but de s'opposer au gel ou pour le dégivrage, la conductibilité thermique de la couche extérieure (6) étant sensiblement plus faible, par exemple plus faible de la moitié, que la conductibilité thermique de la couche conductrice de chaleur (4).

6. Procédé de préparation d'un revêtement superficiel comprenant un câble chauffant ou un élément chauffant filiforme analogue inclus dans une masse de matière plastique, en particulier pour S'opposer au gel ou pour le dégivrage de surfaces de constructions telles que des ponts de bateaux, des plates-formes pétrolières, des réservoirs, des échafaudages et d'autres surfaces exposées, dans lequel
a) on dépose directement sur la surface de construction une couche de fond (3) isolante électrique constituée d'une matière plastique à écoulement libre, polymérisable sur place,
b) on pose ensuite sur la couche de fond (3) un câble chauffant (2) ou un élément chauffant filiforme analogue,
c) et l'on applique ensuite une couche conductrice de chaleur (4) recouvrant le câble chauffant (2) ou l'élément chauffant filiforme analogue, constituée d'une matière plastique à écoulement libre, polymérisable sur place, et contenant des particules (5) de conductibilité thermique élevée,
caractérisé en ce que, pour diminuer la température superficielle maximale à une température minimale, afin de maintenir les conditions de travail requises et d'augmenter la durée de vie du revêtement superficiel,
d) on applique sur la couche conductrice de chaleur (4) une couche extérieure (6) agissant comme une couche d'équilibrage de chaleur, constituée d'une matière de conductibilité thermique sensiblement plus faible, par exemple d'environ la moitié, que la conductibilité thermique de la couche conductrice de chaleur (4).

7. Procédé selon la revendication 6, caractérisé en ce que l'an ajoute à la couche extérieure (6) des particules pour l'amélioration de la résistance.

8. Procédé selon la revendication 6, caractérisé en ce que l'on applique sur la couche extérieure (6) une couche de recouvrement plus extérieure constituée d'une matière résistante.
